# EUROPÄISCHE PATENTSCHRIFT

(11) **EP 3 997 293 B1**
(45) Veröffentlichungstag und Bekanntmachung des Hinweises auf die Patenterteilung: **20.12.2023**
(21) Anmeldenummer: 20739243.2
(22) Anmeldetag: 29.06.2020
(51) Int. Cl.: E05D 15/06, E05D 15/58, E05D 15/14

(54) **ANORDNUNG ZUR FÜHRUNG EINER SCHIEBETÜR ODER FALT-SCHIEBETÜR AN EINER MÖBELWAND**
ARRANGEMENT FOR GUIDING A SLIDING DOOR OR FOLDING-SLIDING DOOR ON A FURNITURE WALL
DISPOSITIF POUR GUIDER UNE PORTE COULISSANTE OU UNE PORTE ACCORDÉON SUR UNE PAROI DE MEUBLE

(30) Priorität: 08.07.2019 AT 506182019; 19.12.2019 AT 511172019
(43) Veröffentlichungstag der Anmeldung: 18.05.2022
(73) Patentinhaber: Julius Blum GmbH, 6973 Höchst (AT)
(72) Erfinder: MEUSBURGER, Marc, 6863 Egg (AT); IRGANG, Markus, 6844 Altach (AT)
(74) Vertreter: Torggler & Hofmann Patentanwälte - Innsbruck
(86) Internationale Anmeldenummer: PCT/AT2020/060257
(87) Internationale Veröffentlichungsnummer: WO 2021/003507

(56) Entgegenhaltungen:
- WO-A1-2018/129568
- CH-A- 531 631
- DE-A1- 2 847 578
- DE-C- 177 093
- US-B1- 9 894 996

## Beschreibung

Die Erfindung betrifft eine Anordnung zur Führung einer Schiebetür oder Falt-Schiebetür an einer Möbelwand mit den Merkmalen des Oberbegriffs des Anspruchs 1. Die Erfindung betrifft weiterhin ein Möbel mit einer solchen Anordnung und ein Verfahren zur Montage einer solchen Anordnung an einer Möbelwand

Anordnungen gemäß dem Oberbegriff des Anspruchs 1 sind beispielsweise aus der anmeldereigenen WO 2018/129568 A1 bekannt. Grundsätzlich besteht die Herausforderung bei der Führung einer Schiebetür oder Falt-Schiebetür an einer Möbelwand darin, dass die Schiebetür bzw. Falt-Schiebetür aufgrund ihres Gewichts dazu neigt, zu verkippen, was in weiterer Folge zu einem Verkeilen der Tür zwischen den vertikal voneinander beabstandeten Führungen der Führungssysteme führt und so ein Verschieben der Tür unmöglich macht oder zumindest wesentlich erschwert.

Die WO 2018/129568 A1 schlägt zur Lösung dieses Problems vor, dass eine Seilzugvorrichtung wenigstens zwei voneinander getrennte Zugseile umfasst, wobei ein erstes dieser beiden Zugseile zwischen dem Führungskörper des ersten Führungssystems und wenigstens einem Ende der Führung des ersten Führungssystems angeordnet ist und verbindungslos zum zweiten Führungssystem ausgebildet ist, und ein zweites dieser beiden Zugseile zwischen dem Führungskörper des zweiten Führungssystems und wenigstens einem Ende der Führung des zweiten Führungssystems angeordnet ist und verbindungslos zum ersten Führungssystem ausgebildet ist. Diese zwei Zugseile sind dabei mittels einer Synchronisationsvorrichtung gekoppelt.

Nachteilig bei einer solchen Lösung gemäß dem Stand der Technik ist aber, dass der Aufbau einer solchen Seilzugvorrichtung aufwendig ist. Insbesondere die Aufwickelvorrichtungen für die Zugseile sind komplex aufgebaut. Auch gestaltet sich die Montage einer solchen Seilzugvorrichtung, insbesondere der in Form einer Synchrostange ausgebildeten Synchronisationsvorrichtung, aufgrund von notwendigen Fertigungstoleranzen als schwierig. Nachteilig ist weiters, dass eine solche Seilzugvorrichtung und vor allem die Aufwickelvorrichtungen am bzw. im Träger verhältnismäßig viel Bauraum benötigen.

Die DE2847578 A1 und die DE177093 C offenbaren Anordnungen zur Führung einer Schiebetür.

Die Aufgabe der vorliegenden Erfindung besteht darin, die beschriebenen Nachteile gemäß dem Stand der Technik zu vermeiden und eine gegenüber dem Stand der Technik verbesserte Anordnung zur Führung einer Schiebetür oder Falt-Schiebetür an einer Möbelwand, ein Möbel mit zumindest einer solchen Anordnung und ein Verfahren zur Montage einer solchen Anordnung an einer Möbelwand anzugeben. Diese Aufgaben werden gelöst durch die Merkmale der unabhängigen Ansprüche 1,11 und 12.

Bei einer erfindungsgemäßen Anordnung zur Führung einer Schiebetür oder Falt-Schiebetür an einer Möbelwand ist es demnach vorgesehen, dass die Kompensationsvorrichtung zusätzlich zur wenigstens einen Seilzugvorrichtung wenigstens einen Schwenkhebelmechanismus aufweist, wobei der wenigstens eine Schwenkhebelmechanismus wenigstens zwei gelenkig miteinander verbundene Schwenkhebel umfasst, welche bei einer Bewegung des Trägers mittels der beiden Führungssysteme entlang der Möbelwand relativ zueinander verschwenkbar sind. Dadurch wird eine Anordnung zur Führung einer Schiebetür oder Falt-Schiebetür mit einer gegenüber dem Stand der Technik verbesserten Stabilität und Steifigkeit erreicht. Eine erfindungsgemäße Anordnung benötigt aufgrund der veränderten Seilführung eines Zugseils einer Seilzugvorrichtung auch weniger Bauraum im Vergleich zu einer aus dem Stand der Technik bekannten Anordnung. Außerdem können die im Stand der Technik benötigten Aufwickelvorrichtungen entfallen. Dies reduziert sowohl die Komplexität und den Raumbedarf als auch die Fertigungskosten einer erfindungsgemäßen Anordnung gegenüber Anordnungen aus dem Stand der Technik.

Darüber hinaus ist vorgesehen, dass
- zumindest einer der wenigstens zwei Schwenkhebel (17a, 17b) mit einem ersten Ende mit dem Träger (11) und mit einem zweiten Ende mit einem der beiden Führungssysteme (4, 6) und/oder mit der Möbelwand (3) verbunden oder verbindbar ist, und/oder
- zumindest einer der wenigstens zwei Schwenkhebel (17a, 17b) mit einem ersten Ende mit dem Träger (11) und mit einem zweiten Ende mit dem anderen der wenigstens zwei Schwenkhebel (17a, 17b) verbunden ist, und/oder

- zumindest einer der wenigstens zwei Schwenkhebel (17a, 17b) einen im Wesentlichen mittig angeordneten Gelenkpunkt (18) aufweist, an welchem der andere der wenigstens zwei Schwenkhebel (17a, 17b) gelenkig angeordnet ist.

Es ist auch vorgesehen, dass die wenigstens eine Seilzugvorrichtung genau ein Seil aufweist, welches mit beiden Enden, am Träger befestigt ist. Ist nur ein Seil vorgesehen, vereinfacht sich der Aufbau und die Montage der Anordnung noch weiter.

Weiters ist vorgesehen, dass die wenigstens eine Seilzugvorrichtung wenigstens eine Umlenkvorrichtung mit einer Umlenkrolle aufweist, durch welche ein Seil der wenigstens einen Seilzugvorrichtung umlenkbar ist, wobei die wenigstens eine Umlenkvorrichtung an einem Ende von zumindest einem der wenigstens zwei Schwenkhebel und/oder an einem der beiden Führungssysteme oder an der Möbelwand angeordnet oder anordenbar ist.

Diese Maßnahmen erleichtern die Montage des Seils und verbessern die Stabilität und die Steifigkeit der Anordnung.

Hinsichtlich eines Verfahrens zur Montage einer erfindungsgemäßen Anordnung ist vorgesehen, dass in einem ersten Verfahrensschritt das erste Führungssystem oder das zweite Führungssystem an der Möbelwand befestigt wird, in einem zweiten Verfahrensschritt in einem vertikalen Abstand zum im Zuges des ersten Verfahrensschritts an der Möbelwand befestigten Führungssystems das andere Führungssystem an der Möbelwand befestigt wird, in einem dritten Verfahrensschritt der Träger mit den beiden Führungskörpern der Führungssysteme bewegungsgekoppelt verbunden wird, und in einem vierten Verfahrensschritt zumindest einer der wenigstens zwei Schwenkhebel mit einem der beiden Führungssysteme und/oder mit der Möbelwand verbunden wird.

Es ist weiters ein erfindungsgemäßes Möbel mit wenigstens einer Möbelwand, wenigstens einer Schiebetür oder Falt-Schiebetür und wenigstens einer Anordnung zur Führung der wenigstens einen Schiebetür oder Falt-Schiebetür an der wenigstens einen Möbelwand, vorzugsweise wobei die wenigstens eine Möbelwand zumindest teilweise einen schachtförmigen Hohlraum des Möbels begrenzt, in welchem die wenigstens eine Schiebetür oder Falt-Schiebetür anordenbar ist, vorgesehen.

Weitere vorteilhafte Ausführungsformen der Erfindung werden in den abhängigen Ansprüchen definiert.

Es kann vorgesehen sein, dass der wenigstens eine Schwenkhebelmechanismus zwischen einer Parallelstellung, in welcher die wenigstens zwei Schwenkhebel im Wesentlichen parallel zueinander angeordnet sind, und wenigstens einer Spreizstellung, in welcher die wenigstens zwei Schwenkhebel einen Winkel größer 0° zueinander einschließen, verschwenkt werden kann, vorzugsweise wobei die wenigstens zwei Schwenkhebel in der wenigstens einen Spreizstellung im Wesentlichen eine Y-Form ausbilden.

Eine solche Y-förmige Anordnung der Schwenkhebel in Verbindung mit einer Seilzugvorrichtung hat eine verbesserte Steifigkeit der Anordnung im Vergleich zu Anordnungen aus dem Stand der Technik zur Folge.

In einem Ausführungsbeispiel der Erfindung kann vorgesehen sein, dass die wenigstens zwei Schwenkhebel in jeder Stellung in einer gemeinsamen Mittelebene angeordnet sind. Dies begünstigt eine einfachere Montage und verringert den benötigten Bauraum.

Weiters kann vorgesehen sein, dass der Träger wenigstens eine Führung zur verschiebbaren Lagerung eines Endes von zumindest einem der wenigstens zwei Schwenkhebel aufweist, vorzugsweise wobei die wenigstens eine Führung im Wesentlichen mittig am Träger angeordnet ist und/oder sich im Wesentlichen über ein Fünftel der Gesamtlänge des Trägers erstreckt.

Es kann auch vorgesehen sein, dass die wenigstens eine Seilzugvorrichtung wenigstens eine Seilspannvorrichtung, mit welcher die Spannung eines Seils der wenigstens einen Seilzugvorrichtung einstellbar ist, aufweist, vorzugsweise wobei die wenigstens einen Seilspannvorrichtung am Träger angeordnet ist.

Besonders bevorzugt kann vorgesehen sein, dass die Kompensationsvorrichtung in einem Auslieferungszustand der Anordnung zumindest teilweise, vorzugsweise vollständig, am Träger vormontiert ist. Dadurch wird die Montage der Anordnung an einer Möbelwand erheblich erleichtert.

Es kann weiters wenigstens eine Ausgleichsvorrichtung vorgesehen sein, mittels welcher einer der wenigstens zwei Schwenkhebel elastisch verschiebbar mit dem Träger verbunden oder verbindbar ist. Bei Verstellung einer Neigung des Trägers kann die Ausgleichsvorrichtung eine durch den Neigungsvorgang entstandene Änderung der Position des einen Schwenkhebels der wenigstens zwei Schwenkhebel relativ zum Träger ausgleichen und so einem möglichen Verklemmen des Schwenkhebelmechanismus vorbeugen.

Es kann auch vorgesehen sein, dass die wenigstens Ausgleichsvorrichtung zumindest ein Führungselement, zumindest einen Führungsstift, zumindest ein elastisches Element, vorzugsweise eine Feder, und zumindest eine Schwenkhebelaufnahme umfasst. Das elastische Element kann aber beispielsweise auch in jeder geeigneten Form ausgeführt sein.

Betreffend ein erfindungsgemäßes Verfahren kann vorgesehen sein, dass die wenigstens zwei gelenkig miteinander verbundenen Schwenkhebel des wenigstens einen Schwenkhebelmechanismus zwischen dem dritten und vierten Verfahrensschritt aus einer Parallelstellung, in welcher die wenigstens zwei Schwenkhebel im Wesentlichen parallel zueinander angeordnet sind, in wenigstens eine Spreizstellung, in welcher die wenigstens zwei Schwenkhebel einen Winkel größer 0° zueinander einschließen, überführt werden, vorzugsweise wobei wenigstens ein Seil der wenigstens einen Seilzugvorrichtung aus einem Seilvorrat abgewickelt wird.

Es kann auch vorgesehen sein, dass in einem weiteren Verfahrensschritt eine Seilspannung des wenigstens einen Seils der wenigstens einen Seilzugvorrichtung eingestellt wird.

Außerdem kann vorgesehen sein, dass in einem weiteren Verfahrensschritt eine Schiebetür oder Falt-Schiebetür am Träger montiert wird.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: ein Möbel mit einer erfindungsgemäßen Anordnung in einer perspektivischen Ansicht,
- Fig. 2: eine Explosionsdarstellung eines Möbels mit einer erfindungsgemäßen Anordnung in einer perspektivischen Ansicht,
- Fig. 3: eine weiteres Ausführungsbeispiel eines Möbels mit einer erfindungsgemäßen Anordnung in einer perspektivischen Ansicht,
- Fig. 4: eine erfindungsgemäße Kompensationsvorrichtung in einer perspektivischen Rückansicht,
- Fig. 5a: einen ersten und zweiten Schritt eines bevorzugten Verfahrens zur Montage einer erfindungsgemäßen Anordnung, an einer Möbelwand,
- Fig. 5b: einen dritten Schritt eines bevorzugten Verfahrens zur Montage einer erfindungsgemäßen Anordnung, an einer Möbelwand,
- Fig. 5c: einen Zwischenschritt eines bevorzugten Verfahrens zur Montage einer erfindungsgemäßen Anordnung, an einer Möbelwand,
- Fig. 5d: einen vierten und einen fünften Schritt eines bevorzugten Verfahrens zur Montage einer erfindungsgemäßen Anordnung an einer Möbelwand,
- Fig. 5e: eine Seilspannvorrichtung vor einem Spannen eines Seils in einer perspektivischen Ansicht,
- Fig. 5f: eine Seilspannvorrichtung nach einem Spannen eines Seils in einer perspektivischen Ansicht,
- Fig. 5g: eine Befestigungsstelle eines Seils in einer perspektivischen Ansicht,
- Fig. 6a: eine erfindungsgemäße Anordnung in einer ersten Stellung,
- Fig. 6b: eine erfindungsgemäße Anordnung in einer zweiten Stellung,
- Fig. 6c: eine erfindungsgemäße Anordnung in einer dritten Stellung,
- Fig. 7a: eine weitere Ausführungsform einer erfindungsgemäßen Anordnung in einer perspektivischen Ansicht,
- Fig. 7b: das Detail A der Figur 7a, und
- Fig. 8: eine Flussdiagramm eines erfindungsgemäßen Verfahrens zur Montage einer Anordnung.

In der Figur 1a ist schematisch in einer perspektivischen Ansicht ein Möbel 100 dargestellt, welches unterschiedliche Bestandteile umfassen kann, beispielsweise mehrere Fächer im Inneren des Möbels 100.

Seitlich vom Möbel 100 ist ein Hohlraum 101 vorgesehen, welcher aus zwei voneinander beabstandeten Möbelwänden 3 gebildet wird. In diesen Hohlraum 101 ist eine Falt-Schiebetür 2 im zusammengefalteten Zustand versenkbar. Ist die Falt-Schiebetür 2 aufgespreizt, so verdeckt sie das Innere des Möbels 100.

Die Falt-Schiebetür 2 ist aus zwei Türflügeln zusammengesetzt, die in der Stellung gemäß der Figur 1 zusammengefaltet sind. Aus dieser zusammengefalteten Stellung können die Falt-Schiebetüren 2 in eine aufgespreizte Stellung überführt werden, in welche die Teilklappen einen Winkel einschließen, welche größer als 0° ist.

An den Hohlraum 101 anschließend ist ein weiterer Teil des Möbels 100 angeordnet, beispielsweise ein Schrank. Befindet sich die Falt-Schiebetür 2 in einer aufgespreizten Stellung und ist der weitere Teil des Möbels 100 geschlossen, so bilden die Falt-Schiebetür 2 und der weitere Teil des Möbels 100 eine durchgängige Möbelfront.

Figur 2 zeigt eine Explosionsdarstellung eines Möbels 100 mit einer erfindungsgemäßen Anordnung 1 in einer perspektivischen Ansicht. Zum besseren Verständnis ist die zweite Möbelwand 3 des Hohlraums 101 nicht dargestellt. Es ist ersichtlich, dass sich die Falt-Schiebetüre 2 in einer vollständig aufgespreizten Stellung befindet. Es sind weiters ein erstes 4 und ein zweites Führungssystem 6 und eine Möbelwand 3 erkennbar. Auch ein Träger 11 ist ersichtlich.

Figur 3 zeigt ein weiteres Ausführungsbeispiel eines Möbels 100 mit einer erfindungsgemäßen Anordnung 1 in einer perspektivischen Ansicht. Es können demnach auch eine Vielzahl an Falt-Schiebetüren 2 an einem Möbel 100 vorgesehen sein. Ein solches Möbel 100 kann beispielsweise auch eine Küche umfassen, welche durch die Falt-Schiebetüren 2 verdeckt werden kann. Grundsätzlich kann eine erfindungsgemäße Anordnung 1 an allen geeigneten Möbeln vorgesehen werden, insbesondere an Möbeln welche zumindest eine Schiebe- oder eine Falt-Schiebetür umfassen.

Figur 4 zeigt eine erfindungsgemäße Kompensationsvorrichtung 15 in einer perspektivischen Rückansicht. Es ist erkennbar, dass sich die Kompensationsvorrichtung 15 aus einer Seilzugvorrichtung 16 und einem Schwenkhebelmechanismus 17 zusammensetzt.

Die Seilzugvorrichtung 16 umfasst dabei ein Seil 20, zwei jeweils eine Umlenkrolle 16c aufweisende Umlenkvorrichtungen 16b, eine Seilspannvorrichtung 16a sowie einen nicht dargestellter Seilvorrat 16d.

Der Schwenkhebelmechanismus 17 umfasst zwei Schwenkhebel 17a, 17b wobei ein zweiter Schwenkhebel 17b mit einem ersten Ende in der Mitte des ersten Schwenkhebels 17a und mit einem zweiten Ende an einem Träger 11 angeordnet ist. Der erste Schwenkhebel 17a ist an einem ersten Ende mit der nicht sichtbaren Führung 19 des Trägers 11 verbunden, das zweite Ende ist in einem Einbauzustand mit einem ersten Führungssystem 6 und/oder einer Möbelwand 3 verbunden.

Eine erste Umlenkvorrichtung 16b ist in einem Bereich am unteren Ende des Trägers 11 an der zweiten Führungsvorrichtung 6 oder der Möbelwand 3 angeordnet. Das Seil 20 verläuft davon ausgehend zur zweiten Umlenkvorrichtung 16b, welche im Bereich des zweiten Ende des ersten Schwenkhebels 17a am zweiten Ende des ersten Schwenkhebels 17a oder an der ersten Führungsvorrichtung 4 oder an der Möbelwand 3 angeordnet ist. Das Seil 20 ist an einem ersten Ende im Bereich der ersten Umlenkvorrichtung 16b an dem Träger 11 oder an einem zweiten Führungskörper 10 angeordnet. Ein zweites Ende des Seils 20 ist in einem oberen Bereich des Trägers 11 am Träger 11 oder an einem ersten Führungskörper 9 befestigt und kann über die Seilspannvorrichtung 16a gespannt werden.

Figur 5a zeigt einen ersten 201 und zweiten 202 Schritt eines bevorzugten Verfahrens 200 zur Montage einer erfindungsgemäßen Anordnung 1 an einer Möbelwand 3. In einem ersten Schritt 201 wird ein erstes Führungssystem 4 umfassend eine Führung 7 und einen auf der Führung 7 verschiebbar gelagerten Führungskörper 9 an der Möbelwand 3 befestigt.

In einem zweiten Schritt 202 wird ein zweites Führungssystem 6 umfassend eine Führung 8 und einen auf der Führung 8 verschiebbar gelagerten Führungskörper 10 in einem vertikalen Abstand 5 von dem ersten Führungssystem 4 beabstandet an der Möbelwand 3 befestigt.

Das Befestigen der Führungssysteme 6, 7 an der Möbelwand 3 erfolgt bevorzugt durch Verschrauben, es sind jedoch auch alle anderen geeigneten Verfahren denkbar.

Figur 5b zeigt einen dritten Schritt 203 eines bevorzugten Verfahrens 200 zur Montage einer erfindungsgemäßen Anordnung 1 an einer Möbelwand 3. In einem dritten Schritt 203 des Verfahrens 200 wird der Träger 11 mit den Führungskörpern 9, 10 verbunden. Der Träger 11 ist somit verschiebbar an den Führungssystemen 4, 6 gelagert und koppelt die Führungskörper 9 und 10 miteinander.

Es ist erkennbar, dass der Träger 11 mittig eine Führung 19 zur verschiebbaren Lagerung eines Endes von zumindest einem der wenigstens zwei Schwenkhebel 17a, 17b aufweist. Innerhalb des Trägers 11 ist der vormontierte Schwenkhebelmechanismus 17 angeordnet. Auch die Seilzugvorrichtung 16 ist bereits am Träger 11 vormontiert. Es ist grundsätzlich aber auch möglich, dass keine Teile der Anordnung 1 vormontiert sind.

Im Zuge des dritten Verfahrensschritts 203 wird auch eine erste Umlenkvorrichtung 16b, welche den Seilvorrat 16d umfasst, an der Möbelwand 3 und/oder an dem zweiten Führungssystems 6 montiert.

Figur 5c zeigt einen Zwischenschritt eines bevorzugten Verfahrens 200 zur Montage einer erfindungsgemäßen Anordnung 1 an einer Möbelwand 3. In diesem Zwischenschritt wird der Schwenkhebelmechanismus 17 aus dem Inneren des Trägers 11 hinaus und in eine Spreizstellung überführt. Es ist erkennbar, dass sich das vormontierte Seil 20 über die Umlenkvorrichtungen 16b mit den Schwenkhebeln 17a, 17b mitbewegt. Dadurch wird Seil 20 aus dem Seilvorrat 16d entnommen.

Figur 5d zeigt einen vierten 204 und einen fünften 205 Schritt eines bevorzugten Verfahrens 200 zur Montage einer erfindungsgemäßen Anordnung 1 an einer Möbelwand 3. In einem vierten Schritt 204 wird der Schwenkhebelmechanismus 17 vollständig ausgeschwenkt und über ein Ende des ersten Schwenkhebels 17a an der ersten Führung 7 befestigt. Das Seil 20 wird im Zuge dessen vollständig aus dem Seilvorrat 16d entnommen.

In einem fünften Schritt 205 wird das Seil 20 über eine nicht sichtbare Seilspannvorrichtung 16a gespannt, um eine bestmögliche Stabilität und Steifigkeit der Anordnung 1 sicherzustellen.

Nicht dargestellt ist ein sechster Verfahrensschritt 206, im Zuge dessen eine Schiebetür oder Falt-Schiebetür 2 am Träger 11 montiert wird.

Die Figuren 5e und 5f zeigen die Seilspannvorrichtung 16a vor (Fig. 5e) bzw. nach (Fig. 5d) einem Spannen des Seils 20. Das Seil 20 wird dabei manuell auf Zug gebracht und über die Seilspannvorrichtung 16a geklemmt und somit auf Zug bzw. unter Spannung gehalten.

Figur 5g zeigt die Befestigung des ersten Endes des Seils 20. Am ersten Ende des Seils 20 ist eine Anschlaghülse vorgesehen, welche in eine entsprechende Aufnahme eingebracht wird.

Die Figuren 6a bis 6c zeigen die fertig montierte erfindungsgemäße Anordnung 1 in mehreren Stellungen des Trägers 11 bzw. der Schiebe- oder Falt-Schiebetür 2. Es ist ersichtlich, dass der Träger 11 und somit die Schiebe- oder Falt-Schiebetür 2 durch die erfindungsgemäße Anordnung 1 in jeder Stellung gegen ein Verkippen gesichert sind.

Befindet sich der Träger 11 in einer Stellung links, also in einer Stellung in der die Schiebe- oder Falt-Schiebetür 2 vollständig aus dem Hohlraum 101 ausgefahren ist, so wird der Träger 11 bzw. die Schiebe- oder Falt-Schiebetür 2 hauptsächlich durch den Schwenkhebelmechanismus 17 gestützt. Dabei wird der zweite Schwenkhebel 17b auf Zug und der erste Schwenkhebel 17a auf Druck belastet.

Befindet sich der Träger 11 in einer Stellung in der Mitte (Fig. 6a, 6b) der Möbelwand 3, also in einer Stellung in der sich die Schiebe- oder Falt-Schiebetür 2 nicht vollständig aus oder in dem Hohlraum 101 befindet, so wird der Träger 11 bzw. die Schiebe- oder Falt-Schiebetür 2 sowohl von dem Schwenkhebelmechanismus 17 als auch von der Seilzugvorrichtung 16 gestützt. Dabei wird wiederum der zweite Schwenkhebel 17b auf Zug und der erste Schwenkhebel 17a auf Druck belastet. Zusätzlich nimmt das Seil 20 über sein erstes Ende im unteren Bereich des Trägers 11 Zugkräfte auf.

In Abhängigkeit der Stellung des Trägers 11 bzw. der Schiebe- oder Falt-Schiebetür 2 werden diese mehr durch den Schwenkhebelmechanismus 17 oder durch die Seilzugvorrichtung 16 gestützt.

Befindet sich der Träger 11 in einer Stellung rechts (Fig. 6c), also in einer Stellung in der die Schiebe- oder Falt-Schiebetür 2 vollständig in den Hohlraum 101 eingefahren ist, so wird der Träger 11 bzw. die Schiebe- oder Falt-Schiebetür 2 hauptsächlich durch die Seilzugvorrichtung 16 gestützt.

Die Figur 7a zeigt eine weitere Ausführungsform einer erfindungsgemäßen Anordnung in einer perspektivischen Ansicht. Es ist erkennbar, dass der zweite Schwenkhebel 17b über eine Ausgleichsvorrichtung 21 am Träger 11 angeordnet ist.

Das in Figur 7b dargestellte Detail A der Figur 7a zeigt diese Ausgleichsvorrichtung 21. Die Ausgleichsvorrichtung 21 umfasst eine Schwenkhebelaufnahme 21d, in welcher der zweite Schwenkhebel 17b drehbar gelagert ist. Weiters sind an der Schwenkhebelaufnahme 21d angeordnete Führungsstifte 21b und elastische Elemente 21a in Form von Druckfedern vorgesehen. Die Führungsstifte 21b werden dabei in an dem Träger 11 angeordneten Führungselementen 21c geführt, die Druckfedern wirken zwischen einem Führungselement 21c und der Schwenkhebelaufnahme 21d.

Der zweite Schwenkhebel 17b ist somit über die Ausgleichsvorrichtung 21 elastisch verschiebbar an dem Träger 11 angeordnet. Wird die Neigung des Trägers 11 entsprechend dem Pfeil N (Figuren 6a bis 6c) verstellt, so gleicht die Ausgleichsvorrichtung 21 eine durch den Neigungsvorgang entstandene Änderung der Position des zweiten Schwenkhebels relativ zum Träger 11 aus und beugt so einem möglichen Verklemmen des Schwenkhebelmechanismus 17 vor.

Die Figur 8 zeigt ein Flussdiagramm eines bevorzugten Verfahrens 200 zur Montage einer erfindungsgemäßen Anordnung 1 an einer Möbelwand 3. Es ist die Reihenfolge der Verfahrensschritte 201 bis 206 des Verfahrens 200 zu erkennen.

### Bezugszeichenliste:

- 1: Anordnung
- 2: Schiebetür oder Falt-Schiebetür
- 3: Möbelwand
- 4: Erstes Führungssystem
- 5: Vertikaler Abstand zw. Führungssystemen
- 6: Zweites Führungssystem
- 7: Führung
- 8: Führung
- 9: Führungskörper
- 10: Führungskörper
- 11: Träger
- 12: Kippmoment
- 13: Kippachse
- 14: Rückstellmoment
- 15: Kompensationsvorrichtung
- 16: Seilzugvorrichtung
- 16a: Seilspannvorrichtung
- 16b: Umlenkvorrichtung
- 16c: Umlenkrolle
- 16d: Seilvorrat
- 17: Schwenkhebelmechanismus
- 17a: Schwenkhebel
- 17b: Schwenkhebel
- 18: Gelenkpunkt
- 19: Führung
- 20: Seil
- 21: Ausgleichsvorrichtung
- 21a: elastisches Element
- 21b: Führungsstifte
- 21c: Führungselemente
- 21d: Schwenkhebelaufnahme
- 100: Möbel
- 101: Hohlraum
- 200: Verfahren
- 201: erster Verfahrensschritt
- 202: zweiter Verfahrensschritt
- 203: dritter Verfahrensschritt
- 204: vierter Verfahrensschritt
- 205: fünfter Verfahrensschritt
- 206: sechster Verfahrensschritt

## Patentansprüche

1. Anordnung (1) zur Führung einer Schiebetür oder Falt-Schiebetür (2) an einer Möbelwand (3), mit
- einem ersten an der Möbelwand (3) zu befestigenden Führungssystem (4) und zumindest einem an der Möbelwand (3) in einem vertikalen Abstand (5) zum ersten Führungssystem (4) zu befestigenden zweiten Führungssystem (6), wobei die beiden Führungssysteme (4, 6) jeweils zumindest eine Führung (7, 8) und einen an der Führung (7, 8) verschiebbar gelagerten Führungskörper (9, 10) aufweisen,
- einem Träger (11), an welchem die Schiebetür oder Falt-Schiebetür (2) zu befestigen ist und welcher mit den beiden Führungskörpern (9, 10) der Führungssysteme (4, 6) bewegungsgekoppelt verbindbar oder verbunden ist, und
- einer Kompensationsvorrichtung (15) zur Kompensation eines Kippmoments (12) des Trägers (11) oder der daran angeordneten Schiebetür oder Falt-Schiebetür (2) um eine Kippachse (13) durch ein Rückstellmoment (14), wobei die Kompensationsvorrichtung (15) wenigstens eine Seilzugvorrichtung (16) umfasst,
wobei die wenigstens eine Seilzugvorrichtung (16) genau ein Seil (20) aufweist, welches mit beiden Enden am Träger (11) befestigt ist und die wenigstens eine Seilzugvorrichtung (16) wenigstens eine Umlenkvorrichtung (16b) mit einer Umlenkrolle (16c), aufweist, durch welche das Seil (20) der wenigstens einen Seilzugvorrichtung (16) umlenkbar ist,
**dadurch gekennzeichnet, dass**
die Kompensationsvorrichtung (15) zusätzlich zur wenigstens einen Seilzugvorrichtung (16) wenigstens einen Schwenkhebelmechanismus (17) aufweist, wobei der wenigstens eine Schwenkhebelmechanismus (17) wenigstens zwei gelenkig miteinander verbundene Schwenkhebel (17a, 17b) umfasst, welche bei einer Bewegung des Trägers (11) mittels der beiden Führungssysteme (4, 6) entlang der Möbelwand (3) relativ zueinander verschwenkbar sind, dass
- zumindest einer der wenigstens zwei Schwenkhebel (17a, 17b) mit einem ersten Ende mit dem Träger (11) und mit einem zweiten Ende mit einem der beiden Führungssysteme (4, 6) und/oder mit der Möbelwand (3) verbunden oder verbindbar ist, und/oder
- zumindest einer der wenigstens zwei Schwenkhebel (17a, 17b) mit einem ersten Ende mit dem Träger (11) und mit einem zweiten Ende mit dem anderen der wenigstens zwei Schwenkhebel (17a, 17b) verbunden ist, und/oder
- zumindest einer der wenigstens zwei Schwenkhebel (17a, 17b) einen im Wesentlichen mittig angeordneten Gelenkpunkt (18) aufweist, an welchem der andere der wenigstens zwei Schwenkhebel (17a, 17b) gelenkig angeordnet ist, und dass die wenigstens eine Umlenkvorrichtung (16b) an einem Ende von zumindest einem der wenigstens zwei Schwenkhebel (17a, 17b) und/oder an einem der beiden Führungssysteme (4, 6) oder an der Möbelwand (3) angeordnet oder anordenbar ist.

2. Anordnung (1) nach Anspruch 1 wobei die wenigstens zwei Schwenkhebel (17a, 17b) derart relativ zueinander verschwenkbar sind, dass sie einen Winkel zwischen 0° und 85° zueinander einschließen.

3. Anordnung (1) nach einem der Ansprüche 1 oder 2, wobei der wenigstens eine Schwenkhebelmechanismus (17) zwischen einer Parallelstellung, in welcher die wenigstens zwei Schwenkhebel (17a, 17b) im Wesentlichen parallel zueinander angeordnet sind, und wenigstens einer Spreizstellung, in welcher die wenigstens zwei Schwenkhebel (17a, 17b) einen Winkel größer 0° zueinander einschließen, verschwenkt werden kann, vorzugsweise wobei die wenigstens zwei Schwenkhebel (17a, 17b) in der wenigstens einen Spreizstellung im Wesentlichen eine Y-Form ausbilden.

4. Anordnung (1) nach einem der Ansprüche 1 bis 3, wobei die wenigstens zwei Schwenkhebel (17a, 17b) in jeder Stellung in einer gemeinsamen Mittelebene angeordnet sind.

5. Anordnung (1) nach einem der Ansprüche 1 bis 4, wobei der Träger (11) wenigstens eine Führung (19) zur verschiebbaren Lagerung eines Endes von zumindest einem der wenigstens zwei Schwenkhebel (17a, 17b) aufweist, vorzugsweise wobei die wenigstens eine Führung (19) im Wesentlichen mittig am Träger (11) angeordnet ist und/oder sich im Wesentlichen über ein Fünftel der Gesamtlänge des Trägers (11) erstreckt.

6. Anordnung (1) nach einem der Ansprüche 1 bis 5, wobei die wenigstens eine Seilzugvorrichtung (16) wenigstens eine Seilspannvorrichtung (16a), mit welcher die Spannung eines Seils (20) der wenigstens einen Seilzugvorrichtung (16) einstellbar ist, aufweist, vorzugsweise wobei die wenigstens einen Seilspannvorrichtung (16a) am Träger (11) angeordnet ist.

7. Anordnung (1) nach einem der Ansprüche 1 bis 6, wobei die Kompensationsvorrichtung (15) in einem Auslieferungszustand der Anordnung (1) zumindest teilweise, vorzugsweise vollständig, am Träger (11) vormontiert ist.

8. Anordnung (1) nach einem der Ansprüche 1 bis 7, wobei wenigstens eine Ausgleichsvorrichtung (21) vorgesehen ist, mittels welcher einer der wenigstens zwei Schwenkhebel (17a, 17b) elastisch verschiebbar mit dem Träger (11) verbunden oder verbindbar ist.

9. Anordnung (1) nach Anspruch 8, wobei die wenigstens eine Ausgleichsvorrichtung (21) zumindest ein Führungselement (21c), zumindest einen Führungsstift (21b), zumindest ein elastisches Element (21a), vorzugsweise eine Feder, und zumindest eine Schwenkhebelaufnahme (21d) umfasst.

10. Anordnung (1) nach Anspruch 9, **dadurch gekennzeichnet, dass** das elastische Element (21a) zwischen dem zumindest einen Führungselement (21c) und der zumindest einen Schwenkhebelaufnahme (21d) angeordnet ist.

11. Möbel (100) mit wenigstens einer Möbelwand (3), wenigstens einer Schiebetür oder Falt-Schiebetür (2) und wenigstens einer Anordnung (1) nach einem der vorangehenden Ansprüche zur Führung der wenigstens einen Schiebetür oder Falt-Schiebetür (2) an der wenigstens einen Möbelwand (3), vorzugsweise wobei die wenigstens eine Möbelwand (3) zumindest teilweise einen schachtförmigen Hohlraum (101) des Möbels (100) begrenzt, in welchem die wenigstens eine Schiebetür oder Falt-Schiebetür (2) anordenbar ist.

12. Verfahren (200) zur Montage einer Anordnung (1) nach einem der Ansprüche 1 bis 10 an einer Möbelwand (3), wobei
- in einem ersten Verfahrensschritt (201) das erste Führungssystem (4) oder das zweite Führungssystem (6) an der Möbelwand (3) befestigt wird,
- in einem zweiten Verfahrensschritt (202) in einem vertikalen Abstand (5) zum im Zuge des ersten Verfahrensschritts (201) an der Möbelwand (3) befestigten Führungssystems (4, 6) das andere Führungssystem (4, 6) an der Möbelwand (3) befestigt wird,
- in einem dritten Verfahrensschritt (203) der Träger (11) mit den beiden Führungskörpern (9, 10) der Führungssysteme (4, 6) bewegungsgekoppelt verbunden wird, und
- in einem vierten Verfahrensschritt (204) zumindest einer der wenigstens zwei Schwenkhebel (17a, 17b) mit einem der beiden Führungssysteme (4, 6) und/oder mit der Möbelwand (3) verbunden wird.

13. Verfahren nach Anspruch 12, wobei die wenigstens zwei gelenkig miteinander verbundenen Schwenkhebel (17a, 17b) des wenigstens einen Schwenkhebelmechanismus (17) zwischen dem dritten (203) und vierten Verfahrensschritt (204) aus einer Parallelstellung, in welcher die wenigstens zwei Schwenkhebel (17a, 17b) im Wesentlichen parallel zueinander angeordnet sind, in wenigstens eine Spreizstellung, in welcher die wenigstens zwei Schwenkhebel (17a, 17b) einen Winkel größer 0° zueinander einschließen, überführt werden, vorzugsweise wobei wenigstens ein Seil (20) der wenigstens einen Seilzugvorrichtung (16) aus einem Seilvorrat (16d) abgewickelt wird.

14. Verfahren nach einem der Ansprüche 12 oder 13, wobei in einem weiteren Verfahrensschritt (205) eine Seilspannung des wenigstens einen Seils (20) der wenigstens einen Seilzugvorrichtung (16) eingestellt wird.

15. Verfahren nach einem der Ansprüche 12 bis 14, wobei in einem weiteren Verfahrensschritt (206) eine Schiebetür oder Falt-Schiebetür (2) am Träger (11) montiert wird.

## Claims

1. An arrangement (1) for guiding a sliding door or folding-sliding door (2) on a furniture wall (3), comprising
- a first guide system (4) to be fixed to the furniture wall (3) and at least one second guide system (6) to be fixed to the furniture wall (3) at a vertical spacing (5) from the first guide system (4), wherein the two guide systems (4, 6) each have at least one guide (7, 8) and a guide body (9, 10) mounted displaceably to the guide (7, 8),
- a carrier (11) to which the sliding door or folding-sliding door (2) is to be fixed and which is or can be connected to the two guide bodies (9, 10) of the guide systems (4, 6) in a motionally coupled relationship, and
- a compensation device (15) for compensating a tilting moment (12) of the carrier (11) or the sliding door or folding-sliding door (2) mounted thereto about a tilt axis (13) by a restoring moment (14), wherein the compensation device (15) includes at least one cable pulling device (16),
wherein the at least one cable pulling device (16) has precisely one cable (20) which is fixed with both ends to the carrier (11) and the at least one cable pulling device (16) has at least one deflection device (16b) with a deflection roller (16c), by which the cable (20) of the at least one cable pulling device (16) can be deflected,
**characterized in that**
the compensation device (15) in addition to the at least one cable pulling device (16) has at least one pivotal lever mechanism (17), wherein the at least one pivotal lever mechanism (17) includes at least two hingedly interconnected pivotal levers (17a, 17b) which are pivotable relative to each other upon a movement of the carrier (11) by means of the two guide systems (4, 6) along the furniture wall, that
- at least one of the at least two pivotal levers (17a, 17b) is or can be connected with a first end to the carrier (11) and with a second end to one of the two guide systems (4, 6) and/or to the furniture wall (3), and/or
- at least one of the at least two pivotal levers (17a, 17b) is connected with a first end to the carrier (11) and with a second end to the other of the at least two pivotal levers (17a, 17b), and/or
- at least one of the at least two pivotal levers (17a, 17b) has a substantially centrally arranged hinge point (18) at which the other of the at least two pivotal levers (17a, 17b) is hingedly arranged, and that the at least one deflection device (16) is or can be arranged at an end of at least one of the at least two pivotal levers (17a, 17b) and/or at one of the two guide systems (4, 6) or at the furniture wall (3).

2. The arrangement (1) according to claim 1, wherein the at least two pivotal levers (17a, 17b) are pivotable relative to each other in such a way that they include an angle of between 0° and 85° relative to each other.

3. The arrangement (1) according to one of claims 1 or 2, wherein the at least one pivotal level mechanism (17) can be pivoted between a parallel position in which the at least two pivotal levers (17a, 17b) are arranged substantially parallel to each other and at least one spread position in which the at least two pivotal levers (17a, 17b) include an angle greater than 0° relative to each other, preferably wherein the at least two pivotal levers (17a, 17b) in the at least one spread position form substantially a Y-shape.

4. The arrangement (1) according to one of claims 1 to 3, wherein the at least two pivotal levers (17a, 17b) in any position are arranged in a common central plane.

5. The arrangement (1) according to one of claims 1 to 4, wherein the carrier (11) has at least one guide (19) for displaceably mounting an end of at least one of the at least two pivotal levers (17a, 17b), preferably wherein the at least one guide (19) is arranged substantially centrally on the carrier (11) and/or extends substantially over a fifth of the total length of the carrier (11).

6. The arrangement (1) according to one of claims 1 to 5, wherein the at least one cable pulling device (16) has at least one cable tensioning device (16a) with which the tension of a cable (20) of the at least one cable pulling device (16) is adjustable, preferably wherein the at least one cable tensioning device (16a) is arranged on the carrier (11).

7. The arrangement (1) according to one of claims 1 to 6, wherein the compensation device (15) in a delivered state of the arrangement (1) is pre-assembled, at least partially, preferably completely, on the carrier (11).

8. The arrangement (1) according to one of claims 1 to 7, wherein there is provided at least one equalization device (21), by means of which one of the at least two pivotal levers (17a, 17b) is or can be elastically displaceably connected to the carrier (11).

9. The arrangement (1) according to claim 8, wherein the at least one equalization device (21) includes at least one guide element (21c), at least one guide pin (21b), at least one elastic element (21a), preferably a spring, and at least one pivotal lever receiving means (21d).

10. The arrangement (1) according to claim 9, **characterized in that** the elastic element (21a) is arranged between the at least one guide element (21c) and the at least one pivotal lever receiving means (21d).

11. An article of furniture (100) comprising at least one furniture wall (3), at least one sliding door or folding-sliding door (2) and at least one arrangement (1) according to one of the preceding claims for guiding the at least one sliding door or folding-sliding door (2) at the at least one furniture wall (3), preferably wherein the at least one furniture wall (3) at least partially defines a shaft-shaped hollow space (101) in the article of furniture (100), in which the at least one sliding door or folding-sliding door (2) can be arranged.

12. A method (200) of mounting an arrangement (1) according to one of claims 1 to 10 to a furniture wall (3), wherein
- in a first method step (201) the first guide system (4) or the second guide system (6) is fixed to the furniture wall (3),
- in a second method step (202) the other guide system (4, 6) is fixed to the furniture wall (3) at a vertical spacing (5) relative to the guide system (4, 6) fixed to the furniture wall (3) in the course of the first method step (201),
- in a third method step (203) the carrier (11) is connected in a motionally coupled relationship to the two guide bodies (9, 10) of the guide systems (4, 6), and
- in a fourth method step (204) at least one of the at least two pivotal levers (17a, 17b) is connected to one of the two guide systems (4, 6) and/or to the furniture wall (3).

13. The method according to claim 12, wherein the at least two hingedly interconnected pivotal levers (17a, 17b) of the at least one pivotal lever mechanism (17) are transferred between the third (203) and fourth method steps (204) out of a parallel position in which the at least two pivotal levers (17a, 17b) are arranged substantially parallel to each other into at least one spread position in which the at least two pivotal levers (17a, 17b) include an angle of greater than 0° relative to each other, preferably wherein at least one cable (20) of the at least one cable pulling device (16) is unwound from a cable supply (16d).

14. The method according to one of claims 12 or 13, wherein in a further method step (205) a cable tension of the at least one cable (20) of the at least one cable pulling device (16) is adjusted.

15. The method according to one of claims 12 to 14, wherein in a further method step (206) a sliding door or folding-sliding door (2) is mounted to the carrier (11).

## Revendications

1. Dispositif (1) pour guider une porte coulissante ou porte accordéon (2) au niveau d'une paroi de meuble (3), avec
- un premier système de guidage (4) à fixer à la paroi de meuble (3) et au moins un deuxième système de guidage (6) à fixer à la paroi de meuble (3) à une distance verticale (5) du premier système de guidage (4), dans lequel les deux systèmes de guidage (4, 6) présentent respectivement au moins un guidage (7, 8) et un corps de guidage (9, 10) logé de manière mobile au niveau du guidage (7, 8),
- un support (11), auquel la porte coulissante ou la porte accordéon (2) est à fixer et qui est ou peut être relié en étant couplé en déplacement aux deux corps de guidage (9, 10) des systèmes de guidage (4, 6), et
- un dispositif de compensation (15) pour la compensation d'un couple de basculement (12) du support (11) ou de la porte coulissante ou porte accordéon (2) agencée dessus autour d'un axe de basculement (13) par un couple de rappel (14), dans lequel le dispositif de compensation (15) comporte au moins un dispositif de commande par câble (16),
dans lequel l'au moins un dispositif de commande par câble (16) présente précisément un câble (20) qui est fixé aux deux extrémités au support (11) et l'au moins un dispositif de commande par câble (16) présente au moins un dispositif de renvoi (16b) avec un rouleau de renvoi (16c), par lequel le câble (20) de l'au moins un dispositif de commande par câble (16) peut être renvoyé,
**caractérisé en ce que**
le dispositif de compensation (15) présente, outre au moins un dispositif de commande par câble (16), au moins un mécanisme de levier de pivotement (17), dans lequel l'au moins un mécanisme de levier de pivotement (17) comporte au moins deux leviers de pivotement (17a, 17b) reliés l'un à l'autre par articulation qui sont pivotants lors d'un mouvement du support (11) au moyen des deux systèmes de guidage (4, 6) le long de la paroi de meuble (3) l'un par rapport à l'autre, que
- au moins un des au moins deux leviers de pivotement (17a, 17b) est ou peut être relié à une première extrémité au support (11) et à une deuxième extrémité à un des deux systèmes de guidage (4, 6) et/ou à la paroi de meuble (3), et/ou
- au moins un des au moins deux leviers de pivotement (17a, 17b) est relié à une première extrémité au support (11) et à une deuxième extrémité à l'autre des au moins deux leviers de pivotement (17a, 17b), et/ou
- au moins un des au moins deux leviers de pivotement (17a, 17b) présente un point d'articulation (18) agencé sensiblement au milieu, au niveau duquel l'autre des au moins deux leviers de pivotement (17a, 17b) est agencé par articulation, et que
l'au moins un dispositif de renvoi (16b) est ou peut être agencé à une extrémité d'au moins un des au moins deux leviers de pivotement (17a, 17b) et/ou au niveau d'un des deux systèmes de guidage (4, 6) ou au niveau de la paroi de meuble (3).

2. Dispositif (1) selon la revendication 1, dans lequel les au moins deux leviers de pivotement (17a, 17b) sont pivotants l'un par rapport à l'autre de telle manière qu'ils forment un angle entre 0° et 85° l'un par rapport à l'autre.

3. Dispositif (1) selon l'une des revendications 1 ou 2, dans lequel l'au moins un mécanisme de levier de pivotement (17) peut être pivoté entre une position parallèle, dans laquelle les au moins deux leviers de pivotement (17a, 17b) sont agencés sensiblement parallèlement l'un à l'autre, et au moins une position d'écartement, dans laquelle les au moins deux leviers de pivotement (17a, 17b) forment un angle supérieur à 0° l'un par rapport à l'autre, de préférence dans lequel les au moins deux leviers de pivotement (17a, 17b) réalisent dans l'au moins une position d'écartement sensiblement une forme de Y.

4. Dispositif (1) selon l'une des revendications 1 à 3, dans lequel les au moins deux leviers de pivotement (17a, 17b) sont agencés dans chaque position dans un plan médian commun.

5. Dispositif (1) selon l'une des revendications 1 à 4, dans lequel le support (11) présente au moins un guidage (19) pour le logement mobile d'une extrémité d'au moins un des au moins deux leviers de pivotement (17a, 17b), de préférence dans lequel l'au moins un guidage (19) est agencé sensiblement au milieu sur le support (11) et/ou s'étend sensiblement sur un cinquième de la longueur entière du support (11).

6. Dispositif (1) selon l'une des revendications 1 à 5, dans lequel l'au moins un dispositif de commande par câble (16) présente au moins un dispositif de mise en tension de câble (16a) avec lequel la tension d'un câble (20) de l'au moins un dispositif de commande par câble (16) est réglable, de préférence dans lequel l'au moins un dispositif de mise en tension de câble (16a) est agencé au niveau du support (11).

7. Dispositif (1) selon l'une des revendications 1 à 6, dans lequel le dispositif de compensation (15) est prémonté dans un état de livraison du dispositif (1) au moins partiellement, de préférence complètement, au niveau du support (11).

8. Dispositif (1) selon l'une des revendications 1 à 7, dans lequel au moins un dispositif de compensation (21) est prévu, au moyen duquel un des au moins deux leviers de pivotement (17a, 17b) est ou peut être relié de manière élastiquement mobile au support (11).

9. Dispositif (1) selon la revendication 8, dans lequel l'au moins un dispositif de compensation (21) comporte au moins un élément de guidage (21c), au moins une tige de guidage (21b), au moins un élément (21a) élastique, de préférence un ressort, et au moins un logement de levier de pivotement (21d).

10. Dispositif (1) selon la revendication 9, dans lequel l'élément (21a) élastique est agencé entre l'au moins un élément de guidage (21c) et l'au moins un logement de levier de pivotement (21d).

11. Meuble (100) avec au moins une paroi de meuble (3), au moins une porte coulissante ou porte accordéon (2) et au moins un dispositif (1) selon l'une des revendications précédentes pour le guidage d'au moins une porte coulissante ou porte accordéon (2) au niveau de l'au moins une paroi de meuble (3), de préférence dans lequel l'au moins une paroi de meuble (3) délimite au moins partiellement un espace creux (101) en forme de puits du meuble (100), dans lequel l'au moins une porte coulissante ou porte accordéon (2) peut être agencée.

12. Procédé (200) de montage d'un dispositif (1) selon l'une des revendications 1 à 10 au niveau d'une paroi de meuble (3), dans lequel
- dans une première étape de procédé (201), le premier système de guidage (4) ou le deuxième système de guidage (6) est fixé à la paroi de meuble (3),
- dans une deuxième étape de procédé (202), à une distance verticale (5) du système de guidage (4, 6) fixé au cours de la première étape de procédé (201) à la paroi de meuble (3), l'autre système de guidage (4, 6) est fixé à la paroi de meuble (3),
- dans une troisième étape de procédé (203), le support (11) est relié en étant couplé en déplacement aux deux corps de guidage (9, 10) des systèmes de guidage (4, 6), et
- dans une quatrième étape de procédé (204), au moins un des au moins deux leviers de pivotement (17a, 17b) est relié à un des deux systèmes de guidage (4, 6) et/ou à la paroi de meuble (3).

13. Procédé selon la revendication 12, dans lequel les au moins deux leviers de pivotement (17a, 17b) reliés par articulation l'un à l'autre d'au moins un mécanisme de levier de pivotement (17) sont transférés entre la troisième (203) et la quatrième étape de procédé (204) d'une position parallèle, dans laquelle les au moins deux leviers de pivotement (17a, 17b) sont agencés sensiblement parallèlement l'un à l'autre, dans au moins une position d'écartement, dans laquelle les au moins deux leviers de pivotement (17a, 17b) forment un angle supérieur à 0° l'un par rapport à l'autre, de préférence dans lequel au moins un câble (20) d'au moins un dispositif de commande par câble (16) est déroulé d'une réserve de câble (16d).

14. Procédé selon l'une des revendications 12 ou 13, dans lequel dans une autre étape de procédé (205), une tension de câble d'au moins un câble (20) d'au moins un dispositif de commande par câble (16) est réglée.

15. Procédé selon l'une des revendications 12 à 14, dans lequel dans une autre étape de procédé (206), une porte coulissante ou porte accordéon (2) est montée au niveau du support (11).
